# EUROPÄISCHE PATENTSCHRIFT

(11) **EP 2 198 442 B1**
(45) Veröffentlichungstag und Bekanntmachung des Hinweises auf die Patenterteilung: **17.12.2014**
(21) Anmeldenummer: 08802713.1
(22) Anmeldetag: 30.09.2008
(51) Int. Cl.: H01H 33/34

(54) **HYDRAULISCHER FEDERSPEICHERANTRIEB**
HYDRAULIC SPRING-LOADED DRIVE
MÉCANISME HYDRAULIQUE ACCUMULATEUR À RESSORT

(30) Priorität: 16.10.2007 DE 102007049758; 21.12.2007 DE 102007062291
(43) Veröffentlichungstag der Anmeldung: 23.06.2010
(73) Patentinhaber: ABB Technology AG, 8050 Zürich (CH)
(72) Erfinder: LOHRBERG, Henrik, 60439 Frankfurt (DE); EGGERS, Joachim, 63456 Hanau (DE); STICKER, Claus, 63538 Grosskrotzenburg (DE)
(74) Vertreter: Kock, Ina
(86) Internationale Anmeldenummer: PCT/EP2008/008285
(87) Internationale Veröffentlichungsnummer: WO 2009/049768

(56) Entgegenhaltungen:
- EP-A- 0 829 892
- EP-A- 0 829 893

## Beschreibung

Die Erfindung betrifft einen hydraulischen Federspeicherantrieb gemäß dem Oberbegriff des Anspruchs 1.

Ein solcher Federspeicherantrieb ist aus der Patentanmeldung EP 0829892 A1, insbesondere Fig. 3, bekannt. Dabei setzt eine Speicherfeder über einen Druckkörper und mindestens zwei Druckkolben ein Fluid unter Druck. Mittels dieses Fluids wird eine Antriebsstange bewegt, welche an einem in einem Arbeitszylinder gleitend verschiebbaren Antriebskolben befestigt ist. Der Druckkörper ist dabei vorzugsweise ringförmig ausgebildet und konzentrisch um das Arbeitszylindergehäuse herum angeordnet.

Bei der Montage des Federspeicherantriebs sowie während Wartungsarbeiten ist das Hydrauliksystem drucklos. Die Speicherfeder ist in diesem Zustand lediglich vorgespannt und dehnt sich axial maximal aus. Die Speicherfeder presst dabei den Druckkörper gegen einen Anschlag am Arbeitszylindergehäuse, wodurch der Druckkörper zwischen dem Anschlag und der Speicherfeder festgeklemmt ist.

Während des Betriebs des Federspeicherantriebs steht das Hydrauliksystem unter Druck. Die Speicherfeder ist in diesem Zustand weiter gespannt, was im folgenden als aufgeladen bezeichnet wird, und ihre axiale Ausdehnung ist verringert. Die Speicherfeder presst dabei den Druckkörper gegen die Druckkolben, welche dadurch das Fluid unter Druck setzen. Der Druckkörper ist zwischen den Druckkolben und der Speicherfeder festgeklemmt.

Bei drucklosem Hydrauliksystem übt der Anschlag am Arbeitszylindergehäuse auf den Druckkörper in einem radial innen liegenden Bereich eine Kraft in Richtung auf die Speicherfeder hin aus. Bei unter Druck stehendem Hydrauliksystem übt das Fluid über die Druckkolben auf den Druckkörper in einem radial außen liegenden Bereich Kräfte in Richtung auf die Speicherfeder hin aus. In beiden Fällen übt die Speicherfeder eine jeweils gleich große, entgegengesetzt gerichtete Gegenkraft auf den Druckkörper aus.

Greift diese Gegenkraft radial innen an dem Druckkörper an, so ist die Gegenkraft bei unter Druck stehendem Hydrauliksystem radial zu den von den Druckkolben ausgeübten Kräften versetzt. Greift diese Gegenkraft radial außen an dem Druckkörper an, so ist die Gegenkraft bei drucklosem Hydrauliksystem radial zu der von dem Anschlag ausgeübten Kraft versetzt.

Ein solcher radialer Kraftversatz kann dazu führen, dass bei verhältnismäßig hohen Kräften der Druckkörper verbogen wird.

Aufgabe der Erfindung ist es, einen hydraulischen Federspeicherantrieb der Eingangs genannten Art derart weiter zu bilden, dass ein radialer Kraftversatz an dem Druckkörper vermieden ist.

Erfindungsgemäß ist radial zwischen dem Druckkörper und dem Arbeitszylindergehäuse ein Führungsring derart angeordnet, dass beim Spannen sowie beim Entspannen der Speicherfeder der Führungsring axial kraftfrei ist, und dass bei vorgespannter Speicherfeder der Druckkörper axial kraftfrei ist.

Beim Spannen sowie beim Entspannen der Speicherfeder drückt die Speicherfeder radial außen auf den Druckkörper, und zwar im gleichen Abstand zu der Mittelachse des Arbeitszylindergehäuses wie die Druckkolben. Somit ist beim Spannen und beim Entspannen der Speicherfeder ein radialer Kraftversatz an dem Druckkörper und an dem Führungsring vermieden.

Bei vorgespannter Speicherfeder drückt die Speicherfeder radial innen auf den Führungsring, und zwar im gleichen Abstand zu der Mittelachse des Arbeitszylindergehäuses wie der Anschlag. Somit ist auch bei vorgespannter Speicherfeder ein radialer Kraftversatz an dem Druckkörper und an dem Führungsring vermieden.

Gemäß einer vorteilhaften Ausgestaltung der Erfindung ist ein Führungsband in den Führungsring eingelegt.

Das Führungsband verbessert die Gleiteigenschaften des Führungsrings auf Arbeitszylindergehäuse.

Anhand der Zeichnung, in der ein Ausführungsbeispiel der Erfindung dargestellt ist, werden die Erfindung, vorteilhafte Ausgestaltungen und Verbesserungen der Erfindung, sowie Weitere Vorteile näher erläutert und beschrieben.

Es zeigt:
- Fig. 1:: Einen erfindungsgemäßen hydraulischen Federspeicherantrieb.

In Fig. 1 ist ein erfindungsgemäßer hydraulischer Federspeicherantrieb in einer Schnittansicht bei drucklosem Hydrauliksystem dargestellt.

Um ein Arbeitszylindergehäuse 12 herum ist eine Speicherfeder 10 angeordnet, welche sich mit ihrem Fußende an einem Abstützring 22 abstützt, welcher sich in der Nähe des Fußbereichs 20 des Arbeitszylindergehäuses 12 befindet. In diesem Beispiel ist die Speicherfeder 12 als Tellerfederpaket ausgeführt. Auch andere Arten von Speicherfedern sind denkbar, beispielsweise eine Spiralfeder.

Die Speicherfeder 10 drückt mit ihrem Kopfende, welches dem Fußende gegenüber liegt, auf einen Führungsring 14 und presst diesen gegen einen Anschlag 24. Der Anschlag 24 befindet sich in der Nähe des Kopfbereichs 26 des Arbeitszylindergehäuses 12, welcher dem Fußbereich 20 axial gegenüber liegt. Der Bereich, an welchem die Speicherfeder 10 auf den Führungsring 14 drückt, liegt in radialer Richtung auf Höhe des Anschlags 24. Ein radialer Kraftversatz zwischen der von der Speicherfeder 10 ausgeübten Kraft und der von dem Anschlag 24 in entgegengesetzter Richtung ausgeübten Gegenkraft ist damit vermieden.

Zwischen dem Anschlag 24 und dem Kopfbereich 26 ist ein Behälterkörper 30 angeordnet, welcher eine axial, das heißt parallel zu der Mittelachse des Arbeitszylindergehäuses 12, verlaufende Bohrung 32 aufweist, in welcher ein Druckkolben 34 gleitend verschiebbar angeordnet ist. An dem der Speicherfeder 12 zugewandten Ende des Druckkolbens 34 befindet sich eine Kolbenstange 36, welche aus der Bohrung 32 des Behälterkörpers 30 herausragt.

Der hydraulische Federspeicherantrieb verfügt über mindestens zwei, vorzugsweise drei Behälterkörper mit je einer Bohrung und darin befindlichem Druckkolben mit Kolbenstange. Diese Behälterköper sind um das Arbeitszylindergehäuse 12 herum angeordnet, wobei die Mittelachsen der besagten Bohrungen den gleichen Abstand zu der Mittelachse des Arbeitszylindergehäuses 12 besitzen. In dieser Schnittansicht ist nur ein Behälterkörper dargestellt.

Konzentrisch um das Arbeitszylindergehäuse 12 und um den Führungsring 14 herum ist ein Druckkörper 16 vorgesehen. Der Druckkörper 16 und der Führungsring 14 sind axial derart miteinander verzahnt, dass der Druckkörper 16 bei einer Bewegung auf den Fußbereich 20 des Arbeitszylindergehäuses 12 zu den Führungsring 14 mitnimmt, und dass der Führungsring 14 bei einer Bewegung auf den Kopfbereich 26 des Arbeitszylindergehäuses 12 zu den Druckkörper 16 mitnimmt.

Radial sind der Druckkörper 16 und der Führungsring 14 spielfrei nebeneinander angeordnet. Eine Bewegung des Druckkörpers 16 in radialer Richtung bezüglich des Führungsrings 14 ist somit nicht möglich.

Zur Verbesserung der Gleiteigenschaften des Führungsrings 14 auf dem Arbeitszylindergehäuse 12 ist in den Führungsring 14 ein Führungsband 18 eingelegt.

In der gezeigten Darstellung, das heißt bei drucklosem Hydrauliksystem, ist die Speicherfeder 10 lediglich vorgespannt. Bei vorgespannter Speicherfeder 10 des Federspeicherantriebs, ist der Druckkörper 16 axial kraftfrei. Der Druckkörper 16 ist somit in axialer Richtung zwischen der Speicherfeder 10 und der Kolbenstange 36 verschiebbar.

Zum Spannen der Speicherfeder 10 wird von einer hier nicht dargestellten Pumpe Fluid durch einen Kanal 38 in die Bohrung 32 gepumpt, und zwar in den der Speicherfeder 10 abgewandten Bereich. Das Fluid drückt den Speicherkolben 34 und die daran befestigte Kolbenstange 36 aus der Bohrung 32 heraus in Richtung auf die Speicherfeder 10 zu.

Die Kolbenstange 36 übt dabei eine axiale Kraft auf den Druckkörper 16 aus, welcher diese Kraft weiter auf die Speicherfeder 10 überträgt, wodurch die Speicherfeder 10 zusammengedrückt und damit gespannt wird. Während des Spannens der Speicherfeder 10 ist der Druckkörper 16 zwischen der Speicherfeder 10 und der Kolbenstange 36 festgeklemmt und bewegt sich in Richtung auf den Fußbereich 20 des Arbeitszylindergehäuses 12 zu. Bei dieser Bewegung nimmt der Druckkörper 16 den Führungsring 14 mit, welcher sich somit auch in Richtung auf den Fußbereich 20 des Arbeitszylindergehäuses 12 zu bewegt.

Nachdem ein vorgegebener Arbeitsdruck in dem Hydrauliksystem erreicht ist stoppt die Pumpe. Die Speicherfeder 10 ist aufgeladen, der Speicherkolben 34, die Kolbenstange 36, der Druckkörper 16 und der Führungsring 14 ruhen. Der Führungsring 14 ist axial kraftfrei. Der Führungsring 14 ist somit in axialer Richtung zwischen der Speicherfeder 10 und dem Druckkörper 16 verschiebbar.

Während des Betriebs des Federspeicherantriebs wird die Speicherfeder 10 schrittweise entspannt und dehnt sich dabei axial aus. Dabei drückt die Speicherfeder 10 den Druckkörper 16 und damit auch die Kolbenstange 36 und den Speicherkolben 34 in die Bohrung 32 hinein in Richtung auf den Kopfbereich 26 des Arbeitszylindergehäuses 12 zu.

Während des Entspannens der Speicherfeder 10 ist der Druckkörper 16 zwischen der Speicherfeder 10 und der Kolbenstange 36 festgeklemmt und bewegt sich in Richtung auf den Kopfbereich 26 des Arbeitszylindergehäuses 12 zu. Bei dieser Bewegung nimmt die Speicherfeder 10 den Führungsring 14 mit, welcher sich somit auch in Richtung auf den Kopfbereich 26 des Arbeitszylindergehäuses 12 zu bewegt.

Der Führungsring 14 ist auch während des Betriebs des Federspeicherantriebs axial kraftfrei und ist somit in axialer Richtung zwischen der Speicherfeder 10 und dem Druckkörper 16 verschiebbar.

Während des Spannens sowie während des Entspannens der Speicherfeder 10 drückt die Speicherfeder 10 mit ihrem Kopfende auf den Druckkörper 16 und presst diesen gegen die Kolbenstange 36. Der Bereich, an welchem die Speicherfeder 10 auf den Druckkörper 16 drückt, liegt in radialer Richtung auf Höhe der Kolbenstange 36. Ein radialer Kraftversatz zwischen der von der Speicherfeder 10 ausgeübten Kraft und der von der Kolbenstange 36 in entgegengesetzter Richtung ausgeübten Gegenkraft ist damit vermieden.

Im Kopfbereich des Speicherfeder 10 ist eine Stützfeder 28 vorgesehen. Die Stützfeder 28 ist Teil der Speicherfeder 10 und ist starr ausgeführt, das heißt, die Stützfeder 28 wird während des Spannens sowie während des Entspannens der Speicherfeder 10 nicht oder nur unwesentlich verformt. Die Stützfeder 28 ist so angeordnet, dass sie jederzeit den Führungsring 14 und/oder den Druckkörper 16 berührt.

Im vorgespannten Zustand der Speicherfeder 10 drückt die Stützfeder 28 den Führungsring 14 gegen den Anschlag 24. Während des Spannens sowie während des Entspannens der Speicherfeder 10 drückt die Stützfeder 28 den Druckkörper 16 gegen die Kolbenstange 36.

Die Speicherfeder 10 ist im vorgespannten Zustand sowie während des Spannens und während des Entspannens mittels des Führungsrings 14 und des Druckkörpers 16 an ihrem Kopfende in axialer Richtung geführt. Ein Ausweichen des Kopfendes der Speicherfeder 10 in eine andere Richtung, insbesondere in radiale Richtung, ist somit verhindert.

### Bezugszeichenliste

- 10: Speicherfeder
- 12: Arbeitszylindergehäuse
- 14: Führungsring
- 16: Druckkörper
- 18: Führungsband
- 20: Fußbereich des Arbeitszylindergehäuses
- 22: Abstützring
- 24: Anschlag
- 26: Kopfbereich des Arbeitszylindergehäuses
- 28: Stützfeder
- 30: Behälterkörper
- 32: Bohrung
- 34: Druckkolben
- 36: Kolbenstange
- 38: Kanal

## Patentansprüche

1. Hydraulischer Federspeicherantrieb, umfassend einen Arbeitszylinder, welcher in einem Arbeitszylindergehäuse (12) angeordnet ist, mindestens eine Speicherfeder (10), mindestens zwei Druckkolben (34), welche in je einer Bohrung (32) gleitend verschiebbar angeordnet sind, und einen Druckkörper (16), welcher konzentrisch um das Arbeitszylindergehäuse (12) herum angeordnet ist, wobei die Speicherfeder (10) über den Druckkörper (16) und die Druckkolben (34) in den Bohrungen (32) befindliches Fluid unter Druck setzt,
**dadurch gekennzeichnet, dass**
radial zwischen dem Druckkörper (16) und dem Arbeitszylindergehäuse (12) ein Führungsring (14) derart angeordnet ist, dass beim Spannen sowie beim Entspannen der Speicherfeder (10) der Führungsring (14) axial kraftfrei ist, und dass bei vorgespannter Speicherfeder (10) der Druckkörper (16) axial kraftfrei ist.

2. Hydraulischer Federspeicherantrieb nach Anspruch 1, **dadurch gekennzeichnet, dass** im Kopfbereich des Speicherfeder (10) eine Stützfeder (28) derart angeordnet ist, dass sie jederzeit den Führungsring (14) und/oder den Druckkörper (16) berührt.

3. Hydraulischer Federspeicherantrieb nach einem der vorstehenden Ansprüche, **dadurch gekennzeichnet, dass** in den Führungsring (14) ein Führungsband (18) eingelegt ist.

## Claims

1. Hydraulic spring-loaded drive, comprising a working cylinder which is arranged in a working cylinder housing (12), at least one accumulator spring (10), at least two pressure pistons (34) which are arranged so as to be slidably displaceable in each case in a bore (32), and a pressure body (16) which is arranged concentrically around the working cylinder housing (12), the accumulator spring (10) putting fluid located in the bores (32) under pressure via the pressure body (16) and the pressure pistons (34), **characterized in that** a guide ring (14) is arranged radially between the pressure body (16) and the working cylinder housing (12) in such a way that, during the tensioning and during the relaxation of the accumulator spring (10), the guide ring (14) is force-free axially, and **in that**, with the accumulator spring (10) prestressed, the pressure body (16) is force-free axially.

2. Hydraulic spring-loaded drive according to Claim 1, **characterized in that**, in the head region of the accumulator spring (10), a supporting spring (28) is arranged in such a way that it touches the guide ring (14) and/or the pressure body (16) at all times.

3. Hydraulic spring-loaded drive according to one of the preceding claims, **characterized in that** a guide strip (18) is introduced into the guide ring (14).

## Revendications

1. Entraînement hydraulique à accumulateur à ressort, comportant un cylindre de travail, lequel est disposé dans un boîtier de cylindre de travail (12), au moins un ressort accumulateur (10), au moins deux pistons de pression (34), lesquels sont respectivement disposés de manière déplaçable par glissement dans un alésage (32), et un corps de pression (16), lequel est disposé de manière concentrique autour du boîtier de cylindre de travail (12), le ressort accumulateur (10) mettant sous pression le fluide se trouvant dans les alésages (32) par le biais du corps de pression (16) et des pistons de pression (34),
**caractérisé**
**en ce qu'**une bague de guidage (14) est disposée radialement entre le corps de pression (16) et le boîtier de cylindre de travail (12), de telle sorte que la bague de guidage (14) soit exempte de forces axiales lorsque le ressort accumulateur (10) est tendu et lorsqu'il est détendu, et en ce que le corps de pression (16) est exempt de forces axiales lorsque le ressort accumulateur (10) est précontraint.

2. Entraînement hydraulique à accumulateur à ressort selon la revendication 1, **caractérisé en ce qu'**un ressort de support (28) est disposé dans la région de tête du ressort accumulateur (10), de telle sorte qu'il soit à tout moment en contact avec la bague de guidage (14) et/ou le corps de pression (16).

3. Entraînement hydraulique à accumulateur à ressort selon l'une quelconque des revendications précédentes, **caractérisé en ce qu'**une bande de guidage (18) est insérée dans la bague de guidage (14).
